# EUROPÄISCHE PATENTSCHRIFT

(11) **EP 1 044 086 B1**
(45) Veröffentlichungstag und Bekanntmachung des Hinweises auf die Patenterteilung: **25.06.2003**
(21) Anmeldenummer: 99955877.8
(22) Anmeldetag: 23.10.1999
(51) Int. Cl.: B26D 7/26

(54) **SCHNEIDEINRICHTUNG ZUM LANGSTEILEN VON MATERIALBAHNEN MIT LOSBAREM MESSERKOPF**
CUTTING DEVICE WITH DETACHABLE CUTTER HEAD FOR CUTTING SHEET MATERIAL LENGTH-WISE
DISPOSITIF DE COUPE A TETE DE COUPE AMOVIBLE POUR DECOUPER LONGITUDINALEMENT DES BANDES DE MATERIAU

(30) Priorität: 30.10.1998 DE 19850043
(43) Veröffentlichungstag der Anmeldung: 18.10.2000
(73) Patentinhaber: Wilhelm Bilstein KG Spezialfabrik für Maschinenmesser und Kompressorventile, 51491 Overath (DE)
(72) Erfinder: BILSTEIN, Willi, D-51491 Overath (DE); PICKER, Ingo, D-53804 Much (DE)
(74) Vertreter: Langmaack, Jürgen, Dipl.-Ing.
(86) Internationale Anmeldenummer: EP9908045
(87) Internationale Veröffentlichungsnummer: WO00025994

(56) Entgegenhaltungen:
- EP-A- 0 655 302
- DE-C- 182 115
- DE-U- 29 810 785
- US-A- 5 373 766

## Beschreibung

Für das Längsteilen von Materialbahnen werden mehrere, an einem Messerbalken befestigte Messerhalter eingesetzt, die jeweils im wesentlichen eine ansteuerbare Absenkeinrichtung aufweisen, an der an einem Messerkopf ein Kreismesser drehbar gelagert ist. Die einzelnen Messerhalter sind lösbar am Messerbalken befestigt, so daß durch Einstellen des gegenseitigen Abstandes benachbarter Messerhalter zueinander die gewünschten Schnittbreiten eingestellt werden können. Die Kreismesser verschleißen im Laufe der Zeit und müssen daher zur Aufrechterhaltung der Schnittgüte von Zeit zu Zeit ausgewechselt werden. Das über eine Ringmutter am Messerkopf befestigte Kreismesser kann nach Lösen der Ringmutter vom Messerkopf abgezogen und gegen ein neues Kreismesser ausgewechselt werden. Diese Arbeiten sind jedoch zeitraubend und insbesondere beim Teilen von schmalen Materialbahnen schwierig durchzuführen, wobei bei sehr schmalen Schnittbreiten der erforderliche Zugang zur Ringmutter gar nicht vorhanden ist, so daß der Messerhalter insgesamt abgenommen werden muß.

Aus DE-U-298 10 785 ist eine Schneideinrichtung der gattungsgemäßen Art bekannt, deren Messerhalter mit einem am Messerbalken geführten Adapterschlitten lösbar verbunden ist. Die Verbindung erfolgt über einen am Messerhalter angeordneten gegen den Messerbalken gerichteten Zapfen mit Keilflächen, der in eine Ausnehmung am Adapterschlitten eingeschoben wird. Im Adapterschlitten ist senkrecht zur Ausrichtung des Zapfens eine Feststellschraube angeordnet, deren Spitze auf die Keilfläche des Zapfens einwirkt und den Messerhalter spielfrei mit dem Adapterschlitten verspannt. Das durch die Schnittkraft wirkende Kippmoment wird durch einen zusätzlichen Stützzapfen aufgenommen.

Der Erfindung liegt die Aufgabe zugrunde, eine Einrichtung zum Längsteilen von Materialbahnen der vorbezeichneten Art zu schaffen, die ein einfaches Auswechseln beschädigter oder verschlissener Kreismesser ermöglicht.

Diese Aufgabe wird erfindungsgemäß für eine Einrichtung zum Längsteilen von Materialbahnen, die einen mit einem Messerbalken verbindbaren Messerhalter aufweist, der im wesentlichen aus einem Trägerkörper und einem gegenüber dem Trägerkörper in vertikaler und horizontaler Richtung einstellbaren, mit einem Kreismesser versehenen Messerkopf besteht, und der eine Steckverbindung mit einer Verriegelung zur Verbindung des Trägerkörpers mit dem Messerkopf und/oder dem Messerbalken aufweist, deren Steckrichtung in der Ebene des Kreismessers verläuft, mit den im Kennzeichnungsteil des Anspruchs 1 angegebenen Mitteln gelöst.

Bei einem derart ausgebildeten Messerhalter ist es auch dann möglich, ein verschlissenes oder beschädigtes Kreismesser auszuwechseln, ohne den Messerhalter vom Messerbalken lösen zu müssen und zwar auch dann, wenn die einzelnen Messerhalter dicht aneinanderliegend am Messerbalken angeordnet sind. Die vorgegebene Position des Messerhalters zu den benachbarten Messerhaltern wird somit aufrechterhalten. Nach dem Lösen der Verriegelung kann der Messerkopf als Ganzes nach vorne vom Trägerkörper abgezogen werden. Anstelle des Messerkopfs mit dem beschädigten Kreismesser wird dann ein Messerkopf mit einem neuen Kreismesser auf den Trägerkörper aufgesteckt und mit diesem verriegelt, so daß die volle Funktion wieder gegeben ist.

Die erfindungsgemäße Lösung ist auch für eine Einrichtung zum Längsteilen von Materialbahnen einsetzbar, bei der die Messerhalter nicht unmittelbar mit dem Messerbalken sondern mit einem am Messerbalken verschieb- und feststellbaren Adapterschlitten verbunden sind. Bei einer derartigen Einrichtung kann dann zusätzlich oder anstelle der Steckverbindung zwischen Messerkopf und Trägerkörper eine entsprechende Steckverbindung zwischen Trägerkörper und Adapterschlitten vorgesehen sein. Bei einem derartigen System wird nach Lösen der Verriegelung der Steckverbindung der Messerhalter insgesamt nach oben vom Adapterschlitten abgenommen und gegen einen neuen Messerhalter ausgetauscht, ohne daß die durch die Positionierung des Adapterschlittens vorgegebene Positionierung zu den benachbarten Messerhaltern verändert wird. Eine derartige Maßnahme ist beispielsweise dann erforderlich, wenn die üblicherweise pneumatische Stelleinrichtung im Trägerkörper für die vertikale Bewegung des Messerkopfs, beispielsweise durch Undichtigkeiten im Kolben-Zylinder-System, nicht mehr einwandfrei oder gar nicht arbeitet.

Dadurch, daß die Steckverbindung durch einen Steckstift an dem einen Teil und eine entsprechende Aufnahme für den Steckstift am anderen Teil und einander zugeordnete Formschlußflächen an beiden Teilen gebildet wird, können infolge der Anordnung der einander zugeordneten Formschlußflächen die beiden Teile über die Verriegelung gegeneinander verspannt werden. Hierdurch ist dafür Sorge getragen, daß die Verbindung beider Teile miteinander starr ist und die durch die Schneidkräfte eingeleiteten Kipp- und Drehmomente zuverlässig aufgenommen werden. Der vorzugsweise zylindrische Steckstift kann als vorgefertigtes Halbzeug kostengünstig zugekauft werden. Dementsprechend weist die Aufnahme für den Steckstift nur eine entsprechend paßgenaue Bohrung auf.

In zweckmäßiger Ausgestaltung der Erfindung ist ferner vorgesehen, daß die Verriegelung durch eine den Steckstift und die Aufnahme gegeneinander verspannende Schraube gebildet wird. Eine derartige Verriegelung ist einfach herzustellen, da der Steckstift mit einer axialen Gewindebohrung zu versehen ist, wobei dann darüber hinaus der Vorteil gegeben ist, daß die Verriegelung ebenfalls in Steckrichtung zugänglich ist. Die Schraube kann hier beispielsweise als Innensechskantschraube ausgebildet sein, so daß mit einem entsprechenden Schraubendreher die Verriegelung leicht betätigbar ist.

In einer bevorzugten Ausgestaltung der Erfindung ist vorgesehen, daß die einander zugeordneten Formschlußflächen durch einen Querbolzen am Steckstift und eine Ausnehmung an der Aufnahme gebildet wird.

In weiterer Ausgestaltung der Erfindung ist vorgesehen, daß die Formschlußflächen durch gegeneinander zugeordnete Keilflächen gebildet werden. Diese Ausgestaltung bietet den Vorteil verhältnismäßig großer, einander berührender Flächenbereiche, so daß auch bei hohen Anpreßkräften die zulässigen Flächenpressungen nicht überschritten werden. Ein weiterer Vorteil besteht in der Ausgestaltung als Keilflächen darin, daß durch die Verspannung das Spiel aus dieser Steckverbindung herausgenommen wird. Diese Ausgestaltung kann auch in Verbindung mit den vorstehend beschriebenen Querbolzen eingesetzt werden.
Die Erfindung wird anhand schematischer Zeichnungen von Ausführungsbeispielen näher erläutert. Es zeigen:
- Fig. 1: eine Frontansicht auf einen Messerbalken mit mehreren Messerhaltern,
- Fig. 2: eine seitliche Ansicht auf einen Träger. körper eines Messerhalters,
- Fig. 3: eine abgewandelte Ausführungsform der Steckverbindung.

In der Vorderansicht gemäß Fig. 1 ist ein Messerbalken 1 einer Einrichtung zum Längsteilen von Materialbahnen dargestellt, an dem vier Messerhalter 2.1, 2.2, 2.3 und 2.4 befestigt sind. Die Messerhalter 2 weisen jeweils einen Trägerkörper 3 auf, an dem in vertikaler Richtung heb- und senkbar ein Messerkopf 4 mit einem frei drehbaren Kreismesser 5 befestigt ist, der auch noch horizontal ausstellbar ist. Bei der hier dargestellten Ansicht, ist der Messerkopf 4 von einem Handschutz überdeckt, so daß nur der untere Schneidenbereich des Kreismessers 5 sichtbar ist. Das Kreismesser 5 arbeitet nach der horizontalen Verstellung gegen Schneidringe 6, die auf einer Messerwelle 7 mit Abstand zueinander befestigt sind.

Die einzelnen Messerhalter 2 können nun am Messerbalken 1 in horizontaler Richtung gegeneinander verschoben und in vorgebbaren Abständen zueinander fixiert werden. Hierzu sind auf dem Messerbalken 1 vier parallele und im Abstand zueinander angeordnete Führungsleisten 8.1, 8.2, 8.3 und 8.4 vorgesehen, auf denen die Trägerkörper 3 der Messerhalter 2 jeweils über einen Adapterschlitten 10 (Fig. 2) verschieb- und festlegbar gelagert sind. Jeder Adapterschlitten 10 ist mit einem Führungswagen 9.1 und 9.2 versehen und zwar in der Weise, daß die Adapterschlitten 10 benachbarter Messerhalter, beispielsweise der Messerhalter 2.1 alternierend auf einem oberen Führungsleistenpaar 8.1 und 8.3 und der Adapterschlitten 10 der Messerhalter 2.2 auf einem unteren Führungsleistenpaar 8.2 und 8.4 geführt ist. Damit ist jeweils der durch die Führungsleisten 8.1, 8.2, 8.3 und 8.4 mit den zugeordneten Teilen des Adapterschlittens 10 gebildete Hebelarm zur Aufnahme der quer zur Schneidebene des Kreismessers 5 wirkenden Schnittkräfte (Pfeil S) entsprechend vergrößert und die Gesamtanordnung entsprechend steifer, so daß Mängel in der Schnittgüte vermieden werden.

Da die Führungsschlitten 9.1 und 9.2 aus konstruktiven Gründen eine Breite aufweisen, die größer ist als die maximale Breite der Trägerkörper 3 der Messerhalter 2, ist durch diese Anordnung die Möglichkeit gegeben, wie für die Messerhalter 2.3 und 2.4 gezeigt, beide Messerhalter dicht aneinanderliegend zu positionieren, da die Adapterschlitten 10 jeweils mit ihren die Breite der Trägerkörper 3 überragenden Enden der Führungsschlitten 9 den Trägerkörper 3 der benachbarten Messerhalter 2 "unterfahren" können.

Da Adapterschlitten 10 zweckmäßigerweise über Kugelführungen am Messerbalken 1 gehalten sind, die dementsprechend breiter bauen als die Trägerkörper 3 der Messerhalter 2, bietet diese Ausgestaltung den Vorteil, auch derartige Adapterschlitten 10 am Messerbalken geführte und gehaltene Messerhalter 2 in dem gewohnten engen Abstand am Messerbalken 1 festzulegen.

In der Seitenansicht gemäß Fig. 2 ist im wesentlichen nur der Trägerkörper 3 eines Messerhalters 2 mit den hier relevanten Verbindungen mit dem Messerkopf 4 einerseits und einem Adapterschlitten 10 andererseits dargestellt.

Der Trägerkörper 3 ist mit einem Stellelement 11 versehen, das im Trägerkörper 3 vertikal geführt ist und mit einem hier nicht näher dargestellten pneumatischen Stellantrieb bekannter Bauart für die Abwärtsbewegung und einer Rückstellfeder für die Aufwärtsbewegung nach Drucklossetzen des Stellantriebs verbunden ist.

Der Messerkopf 4 ist mit dem Stellelement 11 über eine mit einer Verriegelung versehene Steckverbindung 12 verbunden. Die Steckverbindung 12 besteht bei dem hier dargestellten Ausführungsbeispiel aus einem Steckstift 13 mit zylindrischem Querschnitt, der in eine entsprechende Bohrung am Stellelement 11 eingesteckt und über einen Bolzen 14 am Stellelement 11 festgelegt ist.

Der Messerkopf 4 weist einen Ansatz auf, der als Aufnahme 15 für das freie Ende des Steckstifts 13 dient, und der mit einer entsprechenden Paßbohrung 16 versehen ist. Der Steckstift 13 ist in seiner freien Länge etwas kürzer als die Länge der Paßbohrung 16 und mit einer axialen Gewindebohrung 17 versehen. In die Gewindebohrung 17 kann als Verriegelung eine Innensechskantschraube 18 eingeschraubt werden, durch die der Messerkopf 4 mit seiner Aufnahme 15 gegen den Steckstift 13 in axialer Richtung verspannt werden kann.

Um hier eine genaue Positionierung und zugleich eine drehfeste Steckverbindung zu schaffen, ist am Steckstift 13 im Bereich der einander zugekehrten Flächen von Stellelement 11 und Aufnahme 15 ein Querbolzen 19 angeordnet, dem eine entsprechende halbzylindrische Ausnehmung 19.1 an der Aufnahme 15 zugeordnet ist. Wird der Messerkopf 4 über die als Verriegelung dienende Schraube 18 verspannt, so wird die halbzylindrische Ausnehmung 19.1 an der Aufnahme 15 gegen die zylindrische Außenfläche des Querbolzens 19 gepreßt, wobei die hier einander berührenden Flächen von halbzylindrischer Ausnehmung 19.1 und Querbolzen 19 einander zugeordnete Formschlußflächen bilden. Der so über die Steckverbindung 12 hergestellte Formschluß zwischen Messerkopf 4 und dem Stellelement 11 des Trägerkörpers 3 reicht aus, die im Betrieb auftretenden Schneidkräfte (Pfeil S in Fig. 1) zuverlässig aufzunehmen.

Zum Auswechseln eines Messerkopfs 4 wird die als Verriegelung dienende Schraube 18 gelöst. Selbst wenn die einzelnen Messerhalter 2 dicht an dicht liegen, wie in Fig. 1 dargestellt, kann so ein Messerkopf 4 nach vorne in Richtung des Pfeils 21 gezogen werden. Um hier den Zugriff zu vereinfachen, ist auf der nach vorne weisenden Stirnfläche 22 des Messerkopfs 4 eine hinterschnittene Ausnehmung 23 vorgesehen, in die ein hakenförmiges Abzugswerkzeug eingeführt werden kann.

Ein derart ausgebildeter Messerhalter 2 kann nun in üblicher Weise über eine prismatische Klemmschiene am Messerbalken 1 einerseits und einem entsprechenden Klemmteil am Trägerkörper 3 lösbar mit dem Messerbalken 1 verbunden werden.

Bei dem hier dargestellten Ausführungsbeispiel, bei dem der Tägerkörper 3 über einen Adapterschlitten 10 mit dem Messerbalken 1 verbindbar ist, ist auch für die Verbindung zwischen Trägerkörper 3 und Adapterschlitten 10 eine entsprechend ausgebildete Steckverbindung 24 vorgesehen. Diese Steckverbindung ist in gleicher Weise aufgebaut, wie die zuvor beschriebene Steckverbindung zwischen Stellelement 11 und Messerkopf 4. Mit dem Adapterschlitten 10 ist ein Steckstift 13.1 über einen Querstift 14.1, der über eine Teillänge frei aus dem Adapterschlitten 10 nach oben herausragt.

Der Trägerkörper 3 ist mit einer entsprechenden Aufnahme 15.1 versehen, die wiederum eine Paßbohrung 16.1 aufweist, so daß der Trägerkörper 3 auf das freie Ende des Steckstifts 13.1 aufgesteckt werden kann.

Eine in ein Innengewinde 17.1 eingedrehte Schraube 18.1 dient wiederum als Verriegelung. Die Formschlußflächen werden wiederum durch einen zylindrischen Querbolzen 19.2 versehen, an dem die Aufnahme 15.1 mit einer zylindrischen Fläche 19.3 im Formschluß anliegt.

Auch bei dieser Verriegelung wird zum Lösen des gesamten Messerhalters 2 zunächst die Schraube 18.1 gelöst. Danach kann der Messerhalter 2 insgesamt nach oben abgezogen werden.

In Fig. 3 ist eine andere Ausführungsform für die Befestigung des Steckstifts, beispielsweise am Stellelement 11, dargestellt. Bei dieser Form wird ein Steckstift 13 verwendet, der an beiden Enden mit einem axialen Innengewinde 17 und 26 versehen ist. der Steckstift ist ferner im mittleren Bereich mit einem Querbolzen 19 versehen. Der Steckstift 13 wird in eine entsprechende Paßbohrung 25 am Stellelement 11 eingesteckt und über eine Befestigungsschraube 27 fest mit dem Stellelement 11 gegen den Querbolzen 19 verspannt, wobei auch hier entsprechende halbzylindrische Anlageflächen am Stellelement 11 vorgesehen sind. Der Messerkopf 4 (hier nur angedeutet), wird dann - wie anhand von Fig. 2 beschrieben - auf das freie Ende des Steckstifts 13 aufgesteckt und in der vorbeschriebenen Weise verspannt. Die Ausführung erlaubt es auch, den Messerkopf 4 abzunehmen, wenn statt der Schraube 18 die Befestigungsschraube 27 gelöst wird. Es ist also ein Zugang von beiden Seiten gegeben.

Sowohl bei der anhand von Fig. 2 beschriebenen Ausführungsform als auch bei der hier anhand von Fig. 3 beschriebenen Ausführungsform kann die Formschlußfläche zwischen den beiden, durch die Steckverbindung miteinander zu verbindenden Teilen statt durch den Querbolzen 19 über die gegeneinander gerichteten Flächen der beiden Teile gebildet werden. So ist es beispielsweise möglich, bei der Ausführungsform gemäß Fig. 3 in der hier nur schematisch angedeuteten Aufnahme 15 des Messerkopfs 4 eine größer dimensionierte Ausnehmung im Bereich des Querbolzens vorzusehen und die einander zugekehrten Flächen 28 und 29 als Keilflächen auszubilden, so daß bei einem Verspannen der beiden Teile gegeneinander über die Schraube 18 die Flächen 28 und 29 nicht nur gegeneinander gepreßt werden, sondern innerhalb eines etwaigen Spiels auch noch so gegeneinander verschoben werden, daß das Spiel zwischen dem freien Ende des Steckstifts und der zugehörigen Bohrung in der Aufnahme 15 beseitigt wird.

## Patentansprüche

1. Einrichtung zum Längsteilen von Materialbahnen, die einen an einem Messerbalken (1) unmittelbar oder über eine verschiebbare Einheit (10) verbindbaren Messerhalter (2) aufweist, der im wesentlichen aus einem Trägerkörper (3) und einem gegenüber dem Trägerkörper (3) in vertikaler und horizontaler Richtung einstellbaren, mit einem Kreismesser (5) versehenen Messerkopf (4) aufweist und der eine Steckverbindung (12) mit Verriegelung zur Verbindung des Trägerkörpers (3) mit dem Messerkopf (4) und/oder dem Messenbalken (1) aufweist, deren Steckrichtung in der Ebene des Kreismessers (5) verläuft, **dadurch gekennzeichnet, daß** für die Steckverbindung (12) an dem einen Teil ein eine Formschlußfläche (19; 19.2; 28) überragender Steckstift (13) angeordnet ist und am anderen Teil eine Aufnahme (15) für das freie Ende des Steckstiftes (13) und eine der Formschlußfläche des einen Teils zugeordnete Formschlußfläche (19.1; 19.3; 29) vorgesehen ist, wobei die Formschlußflächen beider Teile einander berühren und quer zur Ausrichtung des Steckstiftes (13) ausgerichtet sind und durch die Verriegelung gegeneinander preßbar sind, so daß beide Teile zur Übertragung von Kipp- und Drehmomenten starr miteinander verspannbar sind.

2. Einrichtung nach einem der Ansprüche 1 oder 2, **dadurch gekennzeichnet, daß** die Verriegelung durch eine den Steckstift (13) und die Aufnahme (15) gegeneinander verspannende Schraube (18) gebildet wird.

3. Einrichtung nach einem der Ansprüche 1 bis 3, **dadurch gekennzeichnet, daß** die einander zugeordneten Formschlußflächen durch einen Querbolzen (19) am Steckstift (13) und eine Ausnehmung (19.1) an der Aufnahme (15) gebildet wird.

4. Einrichtung nach einem der Ansprüche 1 bis 4, **dadurch gekennzeichnet, daß** die Formschlußflächen (19, 19.1) durch gegeneinander gerichtete Keilflächen (28, 29) gebildet werden.

## Claims

1. A device for the division of webs of material lengthwise comprising a knife holder (2), which is able to be connected, either directly or via a displaceable unit (10), to a cutter bar (1) and which substantially comprises a support body (3) and a cutter head (4) provided with a circular knife (5) and able to be adjusted vertically and horizontally in relation to said support body (3) and which comprises a plug-in connection (12) with a blocking mechanism for the connection between said support body (3) and said cutter head (4) and/or said cutter bar (1), the plug-in direction of which runs at the level of said circular knife (5), **characterised in that** for said plug-in connection (12) one part is provided with a plug-in pin (13) rising above a form end area (19; 19.2; 28) and the other part is provided with a take-up socket (15) for the free end of said plug-in pin (13) and a form end area (19.1; 19.3; 29) corresponding with said form end area of said first part, whereby said form end areas of both parts touch one another and are aligned across the alignment of said plug-in pin (13) and are able to be pressed against one another by means of said blocking mechanism, so that both parts are able to be rigidly fastened with one another in order to transfer the tilting moment and torque.

2. A device according to Claim 1 or 2, **characterised in that** said blocking mechanism is formed by a screw (18) fastening said plug-in pin (13) and said take-up socket (15) to one another.

3. A device according to any of the Claims 1 to 3, **characterised in that** said form end areas corresponding with one another are formed by a crossbolt (19) on said plug-in pin (13) and **in that** an opening (19.1) is formed at said take-up socket (15).

4. A device according to any of the Claims 1 to 4, **characterised in that** said form end areas (19, 19.1) are formed by two wedge areas (28, 29) facing one another.

## Revendications

1. Dispositif pour la découpe longitudinale de bandes de matériau, qui présente un porte-lame (2) pouvant être raccordé à une barre de support (1), directement ou par le biais d'une unité coulissante (10), ledit porte-lame étant essentiellement constitué d'un corps de support (3) et d'une tête de coupe (4) qui est munie d'un couteau circulaire (5) et réglable, par rapport au corps de support (3), dans le sens vertical et le sens horizontal et présentant un raccordement par fiche (12) avec un verrouillage pour raccorder le corps de support (3) à la tête de coupe (4) et/ou à la barre de support (1), dont le sens d'enfichage s'étend dans le plan du couteau circulaire (5),
**caractérisé en ce que**, pour le raccordement par fiche (12), une goupille d'arrêt (13) dépassant en hauteur une surface d'engagement par complémentarité de forme (19 ; 19.2 ; 28) est agencée sur une première partie, et un logement (15), pour l'extrémité libre de la goupille d'arrêt (13) et une surface d'engagement par complémentarité de forme (19.1 ; 19.3 ; 29) associée à la surface d'engagement par complémentarité de forme de la première partie sont prévus sur l'autre partie, les surfaces d'engagement par complémentarité de forme des deux parties se touchant mutuellement et étant orientées transversalement au sens de la goupille d'arrêt (13) et pouvant être pressées l'une contre l'autre par le verrouillage, de telle sorte que les deux parties peuvent être serrées mutuellement de façon rigide pour la transmission des moments de renversement et de rotation.

2. Dispositif selon l'une quelconque des revendications 1 ou 2, **caractérisé en ce que** le verrouillage est formé par une vis (18) contraignant l'un contre l'autre la goupille d'arrêt (13) et le logement (15).

3. Dispositif selon l'une quelconque des revendications 1 à 3, **caractérisé en ce que** les surfaces d'engagement par complémentarité de forme mutuellement associées sont formées par un goujon transversal (19) sur la goupille d'arrêt (13) et un évidement (19.1) sur le logement (15).

4. Dispositif selon l'une quelconque des revendications 1 à 4, **caractérisé en ce que** les surfaces d'engagement par complémentarité de forme (19, 19.1) sont formées par des surfaces en forme de coin (28, 29) orientées l'une contre l'autre.
